# EUROPÄISCHE PATENTSCHRIFT

(11) **EP 0 372 258 B1**
(45) Veröffentlichungstag und Bekanntmachung des Hinweises auf die Patenterteilung: **25.08.1993**
(21) Anmeldenummer: 89120952.0
(22) Anmeldetag: 11.11.1989
(51) Int. Cl.: E01H 1/05

(54) **Verfahren und Vorrichtung zur Einstellung einer vorgewählten Kehrspiegelbreite eines Walzenbesens**
Process and apparatus for adjusting a preselected cleaning-width of a rotating cylindrical brush
Procédé et dispositif de réglage d'une largeur de balayage présélectionnée d'un balai rotatif cylindrique

(30) Priorität: 07.12.1988 DE 3841178; 07.12.1988 DE 3841177
(43) Veröffentlichungstag der Anmeldung: 13.06.1990
(62) Teilanmeldung aus: 92114964.7
(73) Patentinhaber: SCHÖRLING GMBH & CO. WAGGONBAU, D-30453 Hannover (DE)
(72) Erfinder: Leers, Konrad, Dr.-Ing., D-3050 Wunstorf 2 (DE)
(74) Vertreter: Patentanwälte Thömen & Körner

(56) Entgegenhaltungen:
- DE-A- 3 740 215
- ATM MESSTECHNISCHE + PRAXIS, Band 8224, Nr. 456, Januar 1974, Seiten 11-12,Münich, DE; KUHN et al.: "Messung des Schaufelspaltes an Turbinenrotoren im
- Betrieb usw."

## Beschreibung

Die Erfindung betrifft ein Verfahren zur Einstellung einer vorgewählten Kehrspiegelbreite eines um eine Achse drehbaren Walzenbesens gemäß dem Oberbegriff des Patentanspruchs 1.

Für die Reinigung von Oberflächen, wie Straßen oder Rollfeldern von Flugplätzen, werden bekanntlich Fahrzeuge mit drehbaren Walzenbesen eingesetzt. Wichtig für ein optimales Reinigungsergebnis ist dabei unter anderem der richtige Kehrspiegel bzw. die richtige Kehrspiegelbreite, also die Kontaktfläche zwischen dem drehbaren Walzenbesen und der zu reinigenden Oberfläche.

Bei einem zu geringen Kehrspiegel ist das Reinigungsergebnis unbefriedigend, während bei einem zu großen Kehrspiegel ein übermäßiger Verschieiß des Walzenbesens eintritt. Außerdem führen bei der Reinigung von Straßen oder Rollfeldern Rückstände des Walzenbesens aufgrund des erhöhten Verschleisses zu einem erhöhten Sicherheitsrisiko.

Die Möglichkeit einer einmaligen manuellen Einstellung zu Beginn der Reinigungsarbeiten ist unzureichend, da durch den stetig eintretenden Verschleiß der Durchmesser des Walzenbesens abnimmt und sich dadurch der Kehrspiegel verringert. Auch eine in größeren Abständen vorgenommene Nacheinstellung bietet nur eine bedingt brauchbare Lösung, da sich die Reinigungseigenschaften durch Verringerung des Kehrspiegels zwischen zwei Einstellungen ständig verschlechtern und außerdem zur neuen Einstellung die Reinigungsarbeiten gegebenenfalls unterbrochen werden müssen.

Durch die DE-A-37 40̸ 215 ist eine Vorrichtung bekannt, bei welcher der Walzendurchmesser des Walzenbesens ermittelt wird, und bei welcher in Abhängigkeit des abnehmenden Durchmessers der Abstand der Achse des Walzenbesens von der zu reinigenden Oberfläche automatisch verändert wird. Dadurch läßt sich der Kehrspiegel jedoch nur in gewissen Grenzen in etwa konstant einhalten.

Bei dieser bekannten Vorrichtung nach der DE-A-37 40̸ 215 sind Sensorstifte eines Sensors an einem Schwenkarm befestigt, wobei die Sensorstifte im Betrieb in Kontakt mit der Mantelfläche des Walzenbesens kommen. Dabei erzeugen sie kontinuierlich Impulse, die in die Betätigungsvorrichtung eingespeist werden. Ist der Walzenbesen durch Verschleiß um ein bestimmtes Maß im Durchmesser kleiner geworden, so werden die Impulse unterbrochen. Sowohl der Walzenbesen als auch der Schwenkarm des Sensors müssen neu justiert werden, worauf in einer weiteren Phase wiederum Impulse erfaßt werden, bis durch den Verschleiß eine erneute Neueinstellung erforderlich wird.

Die bekannte Vorrichtung ist ungenau, weil der Durchmesser des Walzenbesens nicht exakt ermittelt wird, sondern nur ein bestimmter Durchmesserbereich entsprechend einem zulässigen Verschleißmaß überwacht wird.

Der Erfindung liegt die Aufgabe zugrunde, ein Verfahren zur Einstellung einer vorgewählten Kehrspiegelbreite zu schaffen, welches eine wesentlich genauere Ermittlung des Walzendurchmessers des Walzenbesens sowie eine wesentlich genauere Einstellung einer gewünschten Kehrspiegelbreite ermöglicht, um ein optimales Reinigungsergebnis bei geringem Verschleiß zu erzielen.

Diese Aufgabe wird durch die Merkmale des Patentanspruchs 1 gelöst.

Bei dem erfindungsgemäßen Verfahren wird also der Verfahrweg gemessen, der zwischen einer Ausgangslage des Tastkörpers und einer Lage zurückgelegt wird, in der der Tastkörper in Kontakt mit der Mantelfläche des Walzenbesens gerät. Der Kontakt mit dem drehenden Walzenbesen bewirkt, daß die Borsten des Walzenbesens auf dem Tastkörper entlanggleiten und ihn dabei in Schwingungen versetzen, die mittels eines Beschleunigungsaufnehmers eindeutig erfaßt werden können. Dabei tritt ein so scharfer Übergang zwischen der Nichterregung des Tastkörpers und der Erregung durch die entlanggleitenden Borsten ein, daß eine exakte Messung des Verfahrweges möglich ist.

Eine Weiterbildung der Erfindung sieht vor, daß der Walzendurchmesser wenigstens an zwei unterschiedlichen Meßorten der Mantelfläche des Walzenbesens ermittelt wird.

Dadurch kann unterschiedlicher Verschleiß erkannt und z.B. durch unterschiedliche Änderung des Abstandes zwischen der Achse und der zu reinigenden Oberfläche ausgeglichen werden. Der Kehrspiegel und demzufolge das Reinigungsergebnis lassen sich auf diese Weise über die gesamte Länge des Walzenbesens konstant halten.

Bei der Erfindung wird der Tastkörper nur in vorgegebenen zeitlichen Abständen an die Mantelfläche angelegt.

Dies trägt zu einer Verschleißminderung des Tastkörpers bei, so daß eine außerordentlich hohe Lebensdauer erzielt wird und Neueinstellungen der Sensoreinrichtung nur in großen Wartungsintervallen vorgenommen werden müssen. Da die Meßzeiten aufgrund der eindeutigen Anzeige eines Kontaktes mit der Mantelfläche des Walzenbesens sehr gering gehalten werden können, lassen sich die mit dieser Maßnahme erzielten vorteilhaften Eigenschaften auch dann aufrechterhalten, wenn die einzelnen Messungen aufgrund eines stärkeren Besenverschleisses in verhältnismäßig kurzen zeitlichen Abständen vorgenommen werden, um eine der Aufgabenstellung angepaßte Nachstellung des Walzenbesens und damit des Kehrspiegels zu ermöglichen.

Besonders zweckmäßig ist es, den Kontakt mit der Mantelfläche des Walzenbesens durch Körperschall zu ermitteln.

Hierdurch lassen sich durch Verwendung konventionaller Bauelemente die Kosten für die Herstellung der entsprechenden Vorrichtung sowie die Wartungskosten gering halten und eine hohe Funktionssicherheit erzielen.

Eine Weiterbildung der Erfindung sieht vor, daß die Drehzahl des Walzenbesens in Abhängigkeit des Walzendurchmessers zur Erzielung einer konstanten Umfangsgeschwindigkeit gesteuert wird.

Diese Maßnahme trägt zu einer weiteren Verbesserung der Reinigungswirkung bei, wobei die bereits vorhandenen Einrichtungen zur Ermittlung des Walzendurchmessers auch für die Steuerung der Drehzahl mit ausgenutzt werden können.

Die Erfindung betrifft ferner eine Vorrichtung gemäß dem Oberbegriff des Patentanspruchs 5. Im Hinblick auf diese Vorrichtung liegt der Erfindung die Aufgabe zugrunde, eine genaue Ermittlung des Durchmessers des Walzenbesens zu ermöglichen und die Voraussetzungen zu schaffen, eine genaue Einstellung des gewünschten Kehrspiegels durchzuführen, wobei der Kehrspiegel möglichst konstant bleiben soll. Dadurch soll die Voraussetzung für ein optimales Reinigungsergebnis geschaffen werden.

Dieses Ziel erreicht die Erfindung durch die Merkmale des Patentanspruchs 5.

Hierbei läßt sich der Tastkörper durch die Vorschubeinrichtung aus einer Anfangsstellung in Richtung des Walzenbesens verschieben, wodurch der Kontaktpunkt des Tastkörpers mit der Mantelfläche des Walzenbesens ermittelt werden kann. Dieser Kontaktpunkt ist dadurch identifizierbar, daß die Borsten des Walzenbesens im Betrieb über den Tastkörper hinweggleiten und ihn dabei zu Schwingungen anregen. Die Schwingungen können mittels eines Beschleunigunsaufnehmers erfaßt und ausgewertet werden. Über die Wegmeßeinrichtung läßt sich der Weg zwischen der Ausgangsstellung des Tastkörpers und der Stellung, in der ein Kontakt mit der Mantelfläche des Walzenbesens eintritt, exakt ermitteln.

Die Vorrichtung ermöglicht es außerdem, die Ermittlung des Walzenbesendurchmessers häufiger zu wiederholen, um einmal die Richtigkeit der Messung selbst überprüfen zu können und um zum anderen fortschreitenden Verschleiß des Walzenbesens zu registrieren und eine entsprechende Änderung der Verstelleinrichtung herbeizuführen.

Bei einer praktischen Ausgestaltung ist der Tastkörper mit einer der Mantelfläche des Walzenbesens zugewandten konvexen Oberfläche ausgebildet, wobei der Tastkörper auf einer längsverfahrbaren Stange der Vorschubeinrichtung angeordnet ist.

Diese Ausgestaltung der Oberfläche sorgt dafür, daß bei der Berührung des Tastkörpers mit der Mantelfläche des Walzenbesens ein allmähliches Auf- und Abgleiten der Borsten stattfindet, wodurch sowohl der Walzenbesen als auch der Tastkörper vor übermäßigem Verschleiß geschützt werden und außerdem ein eindeutiger Berührungspunkt auf dem Tastkörper mit den Borsten geschaffen wird, was für die Genauigkeit der Messung vorteilhaft ist.

Durch die längsverfahrbare Stange laßt sich unabhängig vom jeweiligen Walzendurchmesser der Tastkörper exakt in Richtung der Achse bewegen, so daß der zusätzliche Verfahrweg, der von der Vorschubeinrichtung zurückgelegt werden muß, exakt ein Maß für die Abnahme des Durchmessers des Walzenbesens darstellt. Eine aufwendige Umrechnung der Meßdaten kann daher entfallen.

Bei einer vorteilhaften Ausgestaltung sind zwei Sensoreinrichtungen an unterschiedlichen Meßorten der Mantelfläche des Walzenbesens angeordnet. Eine weitere Ausgestaltung der Erfindung sieht vor, daß eine Sensoreinrichtung vorgesehen ist, die achsparallel zum Walzenbesen an unterschiedliche Meßorte verfahrbar ist.

Durch diese Ausgestaltung gelingt es, ungleichmäßigen Verschleiß des Walzenbesens zu erfassen und z.B. durch unterschiedliche Abstandsänderungen zwischen der Achse und der zu reinigenden Oberfläche so zu kompensieren, daß ein gleichmäßiger Kehrspiegel erreicht wird. Auch bei einer Überprufung des Walzenbesens auf Verschleiß sowie auf Störungen der Vorrichtung läßt sich die beschriebene Ausgestaltung vorteilhaft verwenden.

Bei der Vorrichtung nach der Erfindung liegt der Tastkörper nur in vorgegebenen zeitlichen Abständen an der Mantelfläche an.

Hierdurch wird erreicht, daß der Tastkörper nur einem geringen Verschleiß ausgesetzt wird und daher seine Lebensdauer hoch ist. Außerdem tritt auch durch das Anliegen des Tastkörpers kein zusätzlicher Verschleiß beim Walzenbesen auf. Da die Messungen nur eine sehr kurze Meßzeit beanspruchen, können die zeitlichen Abstände, in denen die Messungen durchgeführt werden, sehr klein gehalten und dem erwarteten Verschleißfortschritt angepaßt werden, ohne daß die Vorteile der mit dieser Ausgestaltung verbundenen Verschleißminderung verloren gehen.

Eine Weiterbildung sieht vor, daß der Beschleunigungsaufnehmer als Körperschallempfänger ausgebildet ist.

Solche Bauelemente sind handelsüblich und arbeiten sehr zuverlässig. Da auch die weitere Signalverarbeitung mit konventionellen Baugruppen sicher durchführbar ist, gelingt es, die Vorrichtung kostengünstig aufzubauen.

In vorteilhafter Weise der Erfindung ist eine Antriebsvorrichtung für den Walzenbesen vorgesehen, die mit der Meß- und Steuereinrichtung verbunden und derart gesteuert ist, daß die Drehzahl in Abhängigkeit des Walzendurchmessers zur Erzielung einer konstanten Umfangsgeschwindigkeit steuerbar ist.

Hierdurch läßt sich eine weitere Verbesserung der Reinigungswirkung bei abnehmendem Walzendurchmesser erzielen, wobei zur Steuerung dieser Maßnahme dieselben Mittel verwendet werden können, wie sie bereits zum Einstellen des Kehrspiegels vorhanden sind.

Es ist hervorzuheben, daß sowohl bei dem Verfahren als auch bei der Vorrichtung die Messung des Achsabstandes während des laufenden Kehrbetriebes erfolgt.

Zum besseren Verständis wird die Erfindung nachfolgend anhand der in der Zeichnung dargestellten Ausführungsbeispiele näher erläutert. Es zeigen:
- Fig. 1: eine perspektivische, schematische Ansicht einer Ausführungsform der erfindungsgemäßen Vorrichtung,
- Fig. 2: eine Seitenansicht eines Walzenbesens im Reinigungsbetrieb,

Die in Fig. 1 dargestellte Vorrichtung zum Reinigen von Oberflächen ist in der Regel an einem Spezialfahrzeug angeordnet und mit diesem durch einen Stütz- und Führungsrahmen 40̸ verbunden. Der Führungsrahmen 40̸ lagert einen um eine Achse 12 drehbaren Walzenbesen 14, dessen Achse 12 mittels einer Stütz- und Führungseinrichtung 38 auf der zu reinigenden Oberfläche 10̸ abgestützt wird und im Abstand h mittels einer Verstelleinrichtung 16 verstellbar ist.

Durch die Verstellbarkeit des Abstandes h läßt sich auch die Kontaktfläche zwischen dem Walzenbesen 14 und der Oberfläche 10̸ einstellen, wobei diese Fläche als Kehrspiegel bₛₚ bezeichnet wird.

Der Walzenbesen 14 wird durch eine Antriebsvorrichtung 36 in Drehrichtung d angetrieben und während des Reinigungsvorganges wird gleichzeitig die Vorrichtung in Richtung f über die zu reinigende Oberfläche verfahren. Der mittels der Verstelleinrichtung 16 veränderbare Abstand h und die damit zusammenhängende Größe des Kehrspiegels bₛₚ sind für das Reinigungsergebnis von ausschlaggebender Bedeutung.

Die Verstelleinrichtung 16 erhält zu diesem Zweck Steuersignale von einer Meß- und Steuervorrichtung 24, die über eine Sensoreinrichtung 18 den aktuellen Walzendurchmesser 2r ermittelt. Die Sensoreinrichtung 18 umfaßt einen auf einer Stange 34 angeordneten Tastkörper 22, der über eine Vorschubeinrichtung 26 auf den Walzenbesen 14 zu oder von diesem Weg bewegt werden kann. Außerdem sind eine Wegmeßeinrichtung 28 sowie ein Beschleunigungsaufnehmer 30̸ vorgesehen.

Zur Ermittlung des Walzendurchmessers 2r wird der Tastkörper 22 mittels der Vorschubeinrichtung 26 zunächst in Richtung des Walzenbesens verfahren. Zweckmäßig ist eine Anordnung der Vorschubeinrichtung 26 derart, daß die Verfahrrichtung senkrecht auf die Achse 12 erfolgt. In seiner Ausgangslage befindet sich der Tastkörper 22 in einem Abstand e von der Achse 12.

Falls der Tastkörper 22 mit seiner Oberfläche 32 mit der Mantelfläche 20̸ des Walzenbesens in Berührung kommt, wird er durch die an der Oberfläche 32 entlangstreichenden Borsten des Walzenbesens 14 in Schwingungen versetzt. Diese Schwingungen können über einen Beschleunigungsaufnehmer 30̸ z.B. als Körperschall erfaßt werden. Der Eintritt der von dem Beschleunigungsaufnehmer 30̸ aufgenommenen Signalveränderung kann dann die Meß- und Steuervorrichtung 24 veranlassen, die Vorschubeinrichtung 26 anzuhalten.

Über die Wegmeßeinrichtung 28 läßt sich dann der zurückgelegte Verfahrweg z erfassen und der Walzendurchmesser ergibt sich dann aus der Differenz zwischen dem ursprünglichen Abstand e und dem Verfahrweg z. Nach Erfassung des Verfahrweges kann dann der Tastkörper 22 in umgekehrter Richtung wieder in seine Ausgangslage zurückbewegt werden.

Aufgrund des so ermittelten Walzendurchmessers 2r läßt sich der für einen vorgegebenen Kehrspiegel bₛₚ erforderliche Abstand h ermitteln, und zwar nach der Formel

$\text{h = √} \overline{{\text{r² - 1/4 · b²}}_{\text{sp}}}$

Wie die Zeichnung erkennen läßt, ist die der Mantelfläche 20̸ des Walzenbesens 14 zugewandte Oberfläche 32 des Tastkörpers 22 konvex ausgebildet. Dies hat den Vorteil, daß die Borsten des Walzenbesens 14 allmählich auf die Oberfläche 32 auf- und wieder ablaufen, so daß ein übermäßiger Verschleiß des Tastkörpers 22 und auch des Walzenbesens 14 an der Berührungsstelle vermieden wird.

Außerdem ergibt sich eine sehr eindeutige Kontaktposition des Tastkörpers 22 mit der Mantelfläche 20̸ des Walzenbesens 14. Dies hat wiederum den Vorteil, daß sich der gewünschte Kehrspiegel bₛₚ sehr genau einstellen läßt und damit optimale Reinigungsergebnisse erzielt werden können.

Um die Gleichmäßigkeit des Walzendurchmessers ermitteln zu können, wird zweckmäßig an mehreren Meßorten, z.B. an den Meßorten a und b, gemessen. Dazu können einmal mehrere, z.B. zwei, Sensoreinrichtungen 18 vorgesehen sein, oder es läßt sich auch eine einzige Sensoreinrichtung 18 verwenden, die dann axial zu den unterschiedlichen Meßorten, z.B. a und b, verfahren wird.

Wird eine ungleichmäßige Abnutzung festgestellt, so läßt sich der Walzenbesen 14 dann unterschiedlich zur Oberfläche 10̸ ausrichten, so daß der Verschleißunterschied wieder ausgeglichen und weiterhin ein gleichmäßiger Kehrspiegel bₛₚ erzielt wird. Auf diese Weise kann bis zu einem vollständigen Verschleiß des Walzenbesens 14 die Reinigungswirkung über die ganze Besenbreite optimal gehalten werden.

Vorzugsweise wird der Tastkörper 22 nur in vorgegebenen zeitlichen Abständen an die Mantelfläche 20̸ des Walzenbesens 14 herangeführt, und danach wieder zurückgezogen. Auch dadurch wird der Verschleiß sowohl des Tastkörpers 20̸ als auch des Walzenbesens 14 vermindert. Da die Meßwerterfassung sehr wenig Zeit beansprucht, können die Messungen in kurzen zeitlichen Abständen wiederholt werden, so daß unter Beibehaltung des Vorteils eines geringen Verschleisses bei verstärktem Besenverschleiß eine der Aufgabenstellung angepaßte Überwachung und Messung des Walzendurchmessers 2r möglich ist.

Zur weiteren Verbesserung der Reinigungswirkung ist auch die Antriebsvorrichtung 36 für den Walzenbesen 14 mit der Steuervorrichtung 24 verbunden. Dabei wird der Walzenbesen 14 derart gesteuert, daß die Drehzahl in Abhängigkeit des Walzendurchmessers 2r zur Erzielung einer konstanten Umfangsgeschwindigkeit verändert wird. Bei dieser Steuerung läßt sich die bereits beschriebene Sensoreinrichtung 18 sowie die Steuervorrichtung 24 mit ausnutzen.

Fig. 2 zeigt eine Seitenansicht des Walzenbesens 14 im Kehrbetrieb. Dabei besteht eine Kontaktfläche zwischen dem Walzenbesen 14 und der zu reinigenden Oberfläche, die hier als Kehrspiegel bₛₚ dargestellt ist. Außerdem sind noch der Abstand h und der halbe Walzendurchmesser r dargestellt. Aus diesen Größen läßt sich der Zusammenhang zwischen dem Abstand h, dem Walzendurchmesser 2r sowie dem Kehrspiegel bₛₚ gemäß der weiter oben erwähnten Formel herleiten.

## Patentansprüche

1. Verfahren zur Einstellung einer vorgewählten Kehrspiegelbreite (bₛₚ) eines um eine Achse drehbaren Walzenbesens (14) zum Reinigen von Oberflächen, wie Straßen, Rollfelder auf Flugplätzen oder dergleichen, wobei der Abstand zwischen der Achse (12) und der zu reinigenden Oberfläche zur Einstellung des Kehrspiegels (bₛₚ) verändert wird, und wobei der Walzendurchmesser mittels einer Sensorrichtung (18) erfaßt wird, indem ein Tastkörper (22) in Kontakt mit der Mantelfläche (20) des Walzenbesens (14) gebracht wird, dadurch gekennzeichnet, daß der Tastkörper (22) in vorgegebenen zeitlichen Abständen zunächst in Richtung des Walzenbesens (14) vorgeschoben wird, bis der Kontakt mit der Mantelfläche (20) des Walzenbesens (14) durch das veränderte Signal eines Beschleunigungsaufnehmers (30) angezeigt wird, daß der Vorschub sodann abgebrochen und der Verfahrweg des Tastkörpers (22) gemessen wird und daß aus dem Verfahrweg der Walzendurchmesser an wählbaren Meßorten ermittelt wird.

2. Verfahren nach Anspruch 1, dadurch gekennzeichnet, daß der Walzendurchmesser an zwei unterschiedlichen Meßorten der Mantelfläche des Walzenbesens ermittelt wird.

3. Verfahren nach Anspruch 1 oder 2, dadurch gekennzeichnet, daß der Kontakt mit der Mantelfläche des Walzenbesens durch Körperschallveränderungen ermittelt wird.

4. Verfahren nach einem oder mehreren der Ansprüche 1 - 3, dadurch gekennzeichnet, daß die Drehzahl des Walzenbesens in Abhängigkeit des Walzendurchmessers zur Erzielung einer konstanten Umfangsgeschwindigkeit gesteuert wird.

5. Vorrichtung zur Einstellung einer vorgewählten Kehrspiegelbreite eines um eine Achse (12) drehbaren Walzenbesens (14) zur Reinigung von Oberflächen (10̸), wie Straßen, Rollfelder oder dergleichen, mit einer Verstelleinrichtung (16) für den Abstand (h) zwischen der Achse (12) und der zu reinigenden Oberfläche (10̸) zur Einstellung des Kehrspiegels (bₛₚ), wobei eine Sensoreinrichtung (18) zur Erfassung des Walzendurchmessers (2r) vorgesehen ist, die einen in Kontakt mit der Mantelfäche (20̸) des Walzenbesens (14) bringbaren Tastkörper (22) umfaßt, sowie mit einer zwischen der Sensoreinrichtung (18) und der Verstelleinrichtung (16) angeordneten Meß- und Steuervorrichtung (24), mittels welcher der Kehrspiegel (bₛₚ) des Walzenbesens (14) über die Verstelleinrichtung (16) in Abhängigkeit des Walzendurchmessers (2r) einstellbar ist, dadurch gekennzeichnet, daß die Sensoreinrichtung (18) eine Vorschubeinrichtung (26), auf der der Tastkörper (22) angeordnet ist, sowie eine Wegmeßeinrichtung (28) und einen Beschleunigungsaufnehmer (30̸) umfaßt.

6. Vorrichtung nach Anspruch 5, dadurch gekennzeichnet, daß der Tastkörper (22) eine der Mantelfläche (20̸) des Walzenbesens (14) zugewandte konvexe Oberfläche (32) darbietet und auf einer längsverfahrbaren Stange (34) der Vorschubeinrichtung (26) angeordnet ist.

7. Vorrichtung nach Anspruch 5 oder 6, dadurch gekennzeichnet, daß wenigstens zwei Sensoreinrichtungen (18) an unterschiedlichen Meßorten (a, b) der Mantelfläche (20̸) des Walzenbesens (14) angeordnet sind.

8. Vorrichtung nach einem der Ansprüche 5 bis 7, dadurch gekennzeichnet, daß die Sensoreinrichtung (18) achsparallel zum Walzenbesen (14) an unterschiedliche Meßorte (a, b) verfahrbar ist.

9. Vorrichtung nach einem oder mehreren der Ansprüche 5 bis 8, dadurch gekennzeichnet, daß der Beschleunigungsaufnehmer (30̸) als Körperschallempfänger ausgebildet ist.

10. Vorrichtung nach einem oder mehreren der Ansprüche 5 bis 9, dadurch gekennzeichnet, daß eine Antriebsvorrichtung (36) für den Walzenbesen (14) vorgesehen ist, die mit der Meß- und Steuervorrichtung (24) verbunden und derart gesteuert ist, daß die Drehzahl in Abhängigkeit des Walzendurchmessers (2r) zur Erzielung einer konstanten Umfangsgeschindigkeit steuerbar ist.

## Claims

1. Method of adjusting a preselected cleaning width (bₛₚ) of a cylindrical brush (14) revolving about an axis for cleaning surfaces, such as roads, taxiing areas on aerodromes or the like, wherein the distance between the axis (12) and the surface to be cleaned is modified for adjusting the cleaning width (bₛₚ), and wherein the cylinder diameter is detected by means of a sensor device (18), in that a sensing body (22) is brought into contact with the cylindrical surface (20) of the cylindrical brush (14), characterized in that the sensing body (22), at predetermined intervals of time, is first advanced towards the cylindrical brush (14) until the contact with the cylindrical surface (20) of the cylindrical brush (14) is indicated by the modified signal of an acceleration pick-up (30), that the advance movement is then interrupted and the distance travelled by the sensing body (22) is measured and that, from the distance travelled, the cylinder diameter is determined at selectable measuring positions.

2. Method according to Claim 1, characterized in that the cylinder diameter is determined at two different measuring positions of the surface of the cylindrical brush.

3. Method according to Claim 1 or 2, characterized in that the contact with the cylindrical surface of the cylindrical brush is determined by changes in conducted sound.

4. Method according to one or more of Claims 1 to 3, characterized in that the rotational speed of the cylindrical brush is regulated as a function of the cylinder diameter to achieve a constant circumferential speed.

5. Apparatus for adjusting a preselected cleaning width of a cylindrical brush (14) revolving about an axis (12) for cleaning surfaces (10), such as roads, taxiing areas or the like, comprising an adjusting device (16) for the distance (h) between the axis (12) and the surface (10) to be cleaned for adjusting the cleaning width (bₛₚ), wherein a sensor device (18) is provided for determining the cylinder diameter (2r), which comprises a sensing body (22) which can be brought into contact with the cylindrical surface (20) of the cylindrical brush (14), and comprising a measuring and regulating device (24), disposed between the sensor device (18) and the adjusting device (16), by means of which (regulating device) the cleaning width (bₛₚ) of the cylindrical brush (14) can be adjusted via the adjusting device (16) as a function of the cylinder diameter (2r), characterized in that the sensor device (18) comprises a feed device (26), on which the sensing body (22) is mounted, and also a displacement measuring device (28) and an acceleration pick-up (30).

6. Apparatus according to Claim 5, characterized in that the sensing body (22) presents a convex surface (32) facing towards the cylindrical surface (20) of the cylindrical brush (14) and is mounted on a longitudinally traversable rod (34) of the feed device (26).

7. Apparatus according to Claim 5 or 6, characterized in that at least two sensor devices (18) are disposed at different measuring positions (a, b) of the cylindrical surface (20) of the cylindrical brush (14).

8. Apparatus according to one of Claims 5 to 7, characterized in that the sensor device (18) is traversable parallel to the axis of the cylindrical brush (14) to different measuring positions (a, b).

9. Apparatus according to one or more of Claims 5 to 8, characterized in that the acceleration pick-up (30) is constructed as a conducted sound receiver.

10. Apparatus according to one or more of Claims 5 to 9, characterized in that a drive device (36) for the cylindrical brush (14) is provided, which is connected with the measuring and regulating device (24) and is so controlled that the rotational speed can be regulated as a function of the cylinder diameter (2r) to achieve a constant circumferential speed.

## Revendications

1. Procédé de réglage d'une largeur présélectionnée de balayage (bsp) d'un balai rotatif cylindrique (14) pouvant tourner autour d'un axe, pour le nettoyage de surfaces, telles que rues, pistes d'envol d'aéroports, etc., la distance entre l'axe (12) et la surface à nettoyer étant modifiée pour le réglage de la largeur de balayage et le diamètre du cylindre étant détecté au moyen d'un capteur (18) en mettant un corps palpeur (22) en contact avec la surface latérale (20) du balai cylindrique (14), caractérisé en ce que le corps palpeur (22) est tout d'abord avancé, selon des intervalles prédéterminés, dans la direction du balai cylindrique (14), jusqu'à ce que le contact avec la surface latérale (20) du balai cylindrique (14) soit indiqué par le signal modifié d'un capteur de vitesse (30), en ce que l'avancée est alors interrompue et le trajet d'avancée du corps palpeur (22) mesuré, et en ce que le diamètre du cylindre est déterminé à partir de ce trajet d'avancée en des points de mesure pouvant être sélectionnés.

2. Procédé suivant la revendication 1, caractérisé en ce que le diamètre du cylindre est déterminé en deux points de mesure différents de la surface latérale du balai cylindrique.

3. Procédé suivant la revendication 1 ou 2, caractérisé en ce que le contact avec la surface latérale du balai cylindrique est déterminé par des modifications du bruit de structure.

4. Procédé suivant l'une ou plusieurs des revendications 1 à 3, caractérisé en ce que le nombre de tours du balai cylindrique est commandé en fonction du diamètre du cylindre afin d'obtenir une vitesse périphérique constante.

5. Dispositif de réglage d'une largeur prédéterminée de balayage d'un balai cylindrique (14) pouvant tourner autour d'un axe (12), pour le nettoyage de surfaces, telles que routes, pistes d'envol, etc., avec un dispositif de réglage (16) de la distance (h) entre l'arbre (12) et la surface à nettoyer (10) pour le réglage de la largeur de balayage (bsp), un capteur (18) étant prévu pour la détection du diamètre du cylindre (2r) qui comprend un corps palpeur (22) pouvant être mis en contact avec la surface latérale (20) du balai cylindrique (14), ainsi qu'un dispositif de mesure et de commande (24) monté entre le dispositif capteur (18) et le dispositif de réglage (16), au moyen duquel la largeur de balayage (bsp) du balai cylindrique (14) peut être réglée par le dispositif de réglage (16) en fonction du diamètre du balai (2r), caractérisé en ce que le capteur (18) comprend un dispositif d'avancée (26) sur lequel est disposé le corps palpeur (22), ainsi qu'un dispositif de mesure de déplacement (28) et un capteur de vitesse (30).

6. Dispositif suivant la revendication 5, caractérisé en ce que le corps palpeur (22) présente une surface convexe (32) tournée vers la surface de la chemise (20) de la brosse cylindrique (14) et est disposé sur une tige (34) pouvant être déplacée dans le sens de la longueur d'un dispositif d'avancée (26).

7. Dispositif suivant la revendication 5 ou 6, caractérisé en ce que deux capteurs (18) au moins sont disposés en des points de mesure différents (a, b) de la surface latérale (20) du balai cylindrique (14).

8. Dispositif suivant l'une des revendications 5 à 7, caractérisé en ce que la balai capteur (18) peut être déplacé parallèlement à l'axe du balai cylindrique (14) en des points de mesure différents (a, b).

9. Dispositif suivant l'une ou plusieurs des revendications 5 à 8, caractérisé en ce que le capteur de vitesse (30) est prévu comme un récepteur du bruit de structure.

10. Dispositif suivant l'une ou plusieurs des revendications 5 à 9, caractérisé en ce que, pour le balai cylindrique (14), est prévu un dispositif d'entraînement (36) qui est relié au dispositif de mesure et de commande (24) et commandé de manière que le nombre de tours puisse être commandé en fonction du diamètre du cylindre (2r) afin d'obtenir une vitesse périphérique constante.
